# EUROPÄISCHE PATENTSCHRIFT

(11) **EP 3 403 788 B1**
(45) Veröffentlichungstag und Bekanntmachung des Hinweises auf die Patenterteilung: **08.12.2021**
(21) Anmeldenummer: 18172861.9
(22) Anmeldetag: 17.05.2018
(51) Int. Cl.: B27G 11/02, B05C 5/00, B05C 11/10

(54) **BEARBEITUNGSVORRICHTUNG UND VERFAHREN ZUM AKTIVIEREN VON HAFTMITTEL**
MACHINING DEVICE AND METHOD FOR ACTIVATING ADHESIVE MATERIAL
DISPOSITIF D'USINAGE ET PROCÉDÉ D'ACTIVATION D'UN LIANT

(30) Priorität: 18.05.2017 DE 102017208406
(43) Veröffentlichungstag der Anmeldung: 21.11.2018
(73) Patentinhaber: HOMAG GmbH, 72296 Schopfloch (DE)
(72) Erfinder: Schmid, Johannes, 72181 Starzach (DE)
(74) Vertreter: Hoffmann Eitle

(56) Entgegenhaltungen:
- EP-A1- 1 714 756
- EP-A1- 1 967 282
- EP-A1- 2 243 619
- EP-A1- 2 251 166
- EP-A2- 0 102 804
- DE-C- 5 669
- DE-U1- 20 104 697
- DE-U1-202006 018 398
- US-A- 4 898 302

## Beschreibung

### Technisches Gebiet

Die Erfindung betrifft eine Bearbeitungsvorrichtung mit einer Vorrichtung zum Aktivieren von Haftmittel nach dem Oberbegriff von Anspruch 1. Eine derartige Bearbeitungsvorrichtung geht beispielsweise aus der DE 201 04 697 U1 hervor.

Die Vorrichtung kann beispielsweise zum Versorgen einer Bearbeitungsmaschine mit Haftmittel eingesetzt werden. Derartige Vorrichtungen können zum Einsatz kommen, wenn Beschichtungsmaterial unter Einsatz von Haftmittel an ein Werkstück, beispielsweise mittels einer Kantenanleimmaschine, angeleimt werden soll. Insbesondere ist die Verwendung im Bereich der Möbelindustrie angedacht, wo an der Oberfläche des Werkstücks, beispielsweise einer Möbelfront oder eines Korpusteils, Beschichtungsmaterial aufzubringen ist.

### Stand der Technik

Häufig steht das Haftmittel in Form eines Granulats oder Blocks bereit, das/der vor der Anwendung erwärmt und aufgeschmolzen bzw. aktiviert bzw. verflüssigt werden muss. Dazu werden beispielsweise Vorrichtungen eingesetzt, die Haftmittelbehältnisse aufweisen, in dem jeweils Haftmittel in Granulatform bevorratet ist (vgl. EP 2 386 390 A1). Nachdem Haftmittel in ein Aufschmelzbehältnis geführt worden ist, wird von einer Aktivierungseinheit Aktivierungsenergie zugeführt und das Haftmittel wird im Aufschmelzbehältnis über einen Aktivierungsabschnitt aufgeschmolzen. Wenn verschiedene Haftmittel eingesetzt werden, werden diese nacheinander in Kontakt mit dem Aktivierungsabschnitt kommen, wo sie nacheinander aufgeschmolzen werden. Während des Aufschmelzens bzw. durch das Aufschmelzen kommt es aber meist zu einem leichten Anhaften des Haftmittels an dem Aktivierungsabschnitt.

Nach einem Wechsel des Haftmittels muss deshalb das Aufschmelzbehältnis gereinigt werden, insbesondere der Aktivierungsabschnitt, bevor das andere Haftmittel aufgeschmolzen wird, um zu verhindern, dass das nächste Haftmittel mit dem vorherigen Haftmittel verunreinigt wird. Es ist offensichtlich, dass dies vor allem im Extremfall, in dem beispielsweise schwarzes Haftmittel durch weißes Haftmittel ersetzt wird, besonders problematisch sein kann.

Es werden vor diesem Hintergrund also immer höhere Anforderungen an die Vielseitigkeit der Einsetzbarkeit und auch die Zeitvorgaben bzw. die damit einhergehende Produktivität gestellt.

Die US 4,898,302 B offenbart eine Vorrichtung zum Schmelzen und Ausgeben hochreaktiver Klebstoffe. Die EP 2 251 166 A1 ein betrifft ein Anleimaggregat zum Anleimen eines Kantenmaterials an eine Schmalfläche eines plattenförmigen Werkstücks. Die DE 5669 C offenbart einen Leimkochapparat.

### Darstellung der Erfindung

Es ist Aufgabe der vorliegenden Erfindung, bei einfacher Konstruktion eine Vorrichtung vorzusehen, mit der eine verbesserte und schnellere Versorgung mit aktiviertem Haftmittel, bevorzugt auch mit verschiedenen Haftmitteln, möglich ist.

Diese Aufgabe wird erfindungsgemäß durch die Bearbeitungsvorrichtung von Anspruch 1 gelöst. Demzufolge weißt die Vorrichtung zum Aktivieren von Haftmittel zumindest ein Haftmittelbehältnis zum Bevorraten von Haftmittel und eine berührungslose Aktivierungseinheit zum berührungslosen Zuführen von Aktivierungsenergie zum Haftmittel zum Aktivieren von Haftmittel auf. Bevorzugt ist die Aktivierungseinheit außerhalb des Haftmittelbehältnisses angeordnet ist. Die Aktivierungseinheit kann, wenn sie außerhalb des Haftmittelbehältnisses angeordnet ist, vollständig oder abschnittsweise außerhalb des Haftmittelbehältnisses angeordnet sein.

Dabei soll insbesondere die Aktivierungseinheit das im Haftmittelbehältnis bevorratete Haftmittel beim Aktivieren nicht berühren. Mit anderen Worten soll insbesondere keine Berührung zwischen der Aktivierungseinheit und dem Haftmittel bei der Aktivierung vorliegen bzw. die Aktivierungseinheit und das Haftmittel frei von gegenseitiger Berührung sein.

Ferner ist das erfindungsgemäße Verfahren von Anspruch 13 vorgesehen, wonach das Verfahren zum Aktivieren von Haftmittel die Schritte umfasst: Bevorraten des Haftmittels in einem Haftmittelbehältnis einer erfindungsgemäßen Bearbeitungsvorrichtung; Erzeugen von Aktivierungsenergie, bevorzugt außerhalb des Haftmittelbehältnisses, durch eine Aktivierungseinheit; Berührungsloses Zuführen der Aktivierungsenergie von der Aktivierungseinheit zu dem Haftmittel, wobei die Aktivierungseinheit und das Haftmittel frei von gegenseitiger Berührung sind, und Aktivieren zumindest eines Teils des innerhalb des Haftmittelbehältnisses befindlichen Haftmittels durch die zugeführte Aktivierungsenergie.

Der Erfindung liegt der Gedanke zu Grunde, dass die Aktivierungseinheit berührungslos angeordnet ist, sodass Haftmittel nicht direkt bzw. unmittelbar mit der Aktivierungseinheit in Kontakt bzw. Berührung kommt. Haftmittel ist während des Aktivierens lediglich mit dem Haftmittelbehältnis, insbesondere einem Aktivierungsabschnitt davon, in Kontakt bzw. Berührung. Mit anderen Worten kann Haftmittel direkt in dem Haftmittelbehältnis, in dem das Haftmittel bevorratet ist, aktiviert werden, ohne dass Kontakt zwischen der Aktivierungseinheit und dem Haftmittel besteht.

Ein Haftmittel ist ein Mittel, das zur stoffschlüssigen Verbindung zweier Komponenten eingesetzt werden kann. Unter einem Haftmittel ist vorliegend bevorzugt jedes Haftmittel zu verstehen, das vom festen Zustand in den flüssigen Zustand durch Energiezufuhr übergehen kann. Das Haftmittel kann Klebstoff sein. Insbesondere kann es sich bei dem Haftmittel bzw. Klebstoff um thermoplastischen Kunststoff handeln.

Eine bevorzugte Form der Aktivierung ist das Aufschmelzen.

Der Haftmittel wird insbesondere im festen Zustand als Granulat oder Block (insbesondere als Klebstoff-Granulat oder Klebstoff-Block) im Haftmittelbehältnis bevorratet und wird dann durch Absorption von Aktivierungsenergie im Haftmittelbehältnis aufgeschmolzen.

Vorzugsweise weist die Vorrichtung eine Aufnahme zum Aufnehmen des Haftmittelbehältnisses auf. Bevorzugt sind die Aufnahme und das Haftmittelbehältnis derart ausgestaltet, dass das Haftmittelbehältnis in der Aufnahme lösbar bzw. entnehmbar, bevorzugt auswechselbar, aufnehmbar ist. Dabei kann das Haftmittelbehältnis derart eingerichtet sein, dass darin bevorratetes Haftmittel in dem Haftmittelbehältnis aktiviert werden kann. Des Weiteren sind das Haftmittelbehältnis, die Aufnahme und die Aktivierungseinheit derart angeordnet, dass Aktvierungsenergie dem in dem Haftmittelbehältnis bevorrateten Haftmittel während der Aufnahme des Haftmittelbehältnisses in der Aufnahme über die Aktivierungseinheit zuführbar ist, sodass Haftmittel im Haftmittelbehältnis aktiviert wird.

Ein Vorteil ist, dass Haftmittel in dem(selben) Haftmittelbehältnis aktiviert wird, in dem das Haftmittel bevorratet ist, und das Haftmittelbehältnis lösbar bzw. auswechselbar in der Aufnahme aufgenommen ist. Mit anderen Worten kann das Haftmittelbehältnis, in dem das Haftmittel vorliegt, während es darin aktiviert wird, aus der Vorrichtung herausgenommen werden. Somit ist die Komponente, die mit dem Haftmittel während des Aktivierens in Kontakt ist, entfernbar bzw. auswechselbar.

Beispielsweise kann ein Haftmittelbehältnis, nachdem ein Haftmittel darin aktiviert wurde, durch ein anderes Haftmittelbehältnis ausgewechselt werden kann, bevor anderes Haftmittel darin aufgenommen wird. Alternativ kann das herausnehmbare Haftmittelbehältnis auch schnell gereinigt werden, in dem es aus der Aufnahme herausgenommen wird und nach dem Reinigen wieder eingesetzt wird. Dadurch, dass das Haftmittelbehältnis aus der Aufnahme entnommen werden kann, kann es außerhalb leicht gereinigt werden. Die Vorrichtung kann also mehrere miteinander auswechselbare Haftmittelbehältnisse aufweisen, muss dies aber nicht.

Gemäß der Erfindung ist eine Vorrichtung vorgesehen, bei der das Haftmittelbehältnis, in dem das Haftmittel aktiviert wird, aus der Vorrichtung entnehmbar ist und somit aus der Aufnahme herausgenommen bzw. gelöst werden kann. Entweder kann dasselbe Haftmittelbehältnis oder ein anderes Haftmittelbehältnis anschließend eingesetzt werden. Es ist also denkbar, dass zwei Haftmittelbehältnisse oder mehrere Haftmittelbehältnisse ausgewechselt werden, wodurch ein schneller Haftmittelwechsel möglich ist. Dadurch ist eine verbesserte und schnellere, effizientere Versorgung mit Haftmittel möglich.

Der Aktivierungsabschnitt kann der Abschnitt eines Haftmittelbehältnisses sein, mittels dem bzw. durch den hindurch die Energiezufuhr erfolgt. Das Haftmittelbehältnis kann einen Aktivierungsabschnitt, bevorzugt eine Schmelzplatte, aufweisen, über den/die die Aktivierungsenergie dem Haftmittel von der Aktivierungseinheit zugeführt wird.

Vorzugsweise sind das Haftmittelbehältnis und die Aktivierungseinheit benachbart zueinander angeordnet. Dadurch kann die Aktivierungsenergie besonders effizient übertragen werden.

Das Haftmittelbehältnis weist eine Ausgabeöffnung zum Ausgeben von aktiviertem Haftmittel auf, die weiter bevorzugt im Aktivierungsabschnitt liegt. Wenn die Ausgabe von aktiviertem Haftmittel im Bereich des Aktivierungsabschnitts liegt, kann Haftmittel unmittelbar nach der Aufnahme der Aktivierungsenergie, das heißt unmittelbar nach dem Aktivieren, ausgegeben werden. Dies trägt dazu bei, dass nicht-aktiviertes Haftmittel nicht durch die Ausgabeöffnung ausgegeben wird.

Das Haftmittelbehältnis kann des Weiteren eine Öffnung zum Einfüllen von Haftmittel aufweisen. Über diese Öffnung kann Haftmittel eingefüllt und nachgefüllt werden. Bevorzugt liegt diese Öffnung der Ausgabeöffnung im Wesentlichen gegenüber. So kann erreicht werden, dass durch die Öffnung eingeführtes Haftmittel nicht unmittelbar durch die Ausgabeöffnung, insbesondere nicht im ungeschmolzenen Zustand, austritt. Gleichzeitig kann durch Nachfüllen des Haftmittels durch die Öffnung erreicht werden, dass Aktivieren des Haftmittel durch die Ausgabeöffnung austritt, da es "nachgeschoben" wird. Weiter vorzugsweise ist das Haftmittelbehältnis im Wesentlichen tassenförmig ausgebildet. Dies ist eine einfache und technisch sinnvolle Ausgestaltung des Haftmittelbehältnisses, wodurch eine einfache Handhabung gegeben ist.

Bevorzugt weist dabei der Tassenboden die Ausgabeöffnung auf. Dadurch, dass die Ausgabeöffnung unten angeordnet ist, kann die Gravitationskraft zum Ausgeben von aktiviertem Haftmittel beitragen.

Zusätzlich ist eine Fördereinrichtung zum Befördern von Haftmittel zur Ausgabeöffnung hin vorgesehen. Dies ermöglicht, die Ausgabemenge an aktiviertem Haftmittel genauer zu definieren bzw. sicherzustellen, dass kontinuierlich Haftmittel aus der Ausgabeöffnung hinausgefördert wird.

In einer bevorzugten Ausführungsform weist die Fördereinrichtung einen Antrieb und einen vom Antrieb angetriebenen Kolben auf. Dies ist eine einfachere Realisierung, Haftmittel zur Ausgabeöffnung hin zu fördern.

Insbesondere kann die Fördereinrichtung derart ausgestaltet sein, dass der Kolben in die Öffnung des Haftmittelbehältnisses eingreifen kann und der Kolben durch Bewegen in das Haftmittelbehältnis hinein Haftmittel zu der Ausgabeöffnung befördern kann.

Die Öffnung ist im Falle eines tassenförmigen Haftmittelbehältnisses die Trinköffnung der Tasse, die oben zwischen den Seitenwänden vorliegt.

Die Aufnahme kann einen Bodenabschnitt zum Aufnehmen eines Bodens des Haftmittelbehältnisses und eine im Wesentlichen senkrecht zum Bodenabschnitt verlaufende Wand zum Aufnehmen zumindest eines Abschnitts von Seitenwänden des Haftmittelbehältnisses aufweisen. Dadurch kann eine stabile Lagerung des Haftmittelbehältnisses einerseits und andererseits ein schnelles Herausnehmen bzw. Einsetzen des Haftmittelbehältnisses gewährleistet werden.

Um Reinigungsschritte zwischen der Verwendung verschiedener Haftmittel zu sparen, können mehrere Haftmittelbehältnisse verwendet werden, wobei jedes Haftmittelbehältnis zum Bevorraten eines anderen Haftmittels dient. Die Haftmittelbehältnisse können wechselweise in die Aufnahme aufgenommen werden. Dadurch, dass jedes Haftmittelbehältnis einen Aktivierungsabschnitt bzw. eine Schmelzplatte aufweist, wobei das Haftmittel während des Aktivierens mit dem Aktivierungsabschnitt bzw. der Schmelzplatte in Kontakt ist, kann durch Auswechseln des Haftmittelbehältnisses erreicht werden, dass an dem Aktivierungsabschnitt anhaftendes Haftmittel gleichzeitig mitentfernt wird. Mit anderen Worten weist jedes Haftmittelbehältnis einen eigenen Aktivierungsabschnitt auf. Dadurch ist sortenreines Aktivieren von Haftmittel leicht möglich.

Die Vorrichtung kann eine Beabstandungseinheit zum Beabstanden des in der Aufnahme aufgenommenen Haftmittelbehältnisses von der Aktivierungseinheit aufweisen, sodass ein derartiger Abstand herbeigeführt wird, dass das Zuführen von Aktivierungsenergie zum Haftmittel zumindest reduziert, bevorzugt im Wesentlichen vollständig unterbunden, wird. Dadurch kann, wenn kein Haftmittel aktiviert werden soll, ein Abstand zur Aktivierungseinheit erreicht werden (bevorzugt durch Vergrößern des Abstands), insbesondere ein Abstand zwischen der Aktivierungseinheit und dem Aktivierungsabschnitt des Haftmittelbehältnisses, sodass verhindert wird, dass ungewünscht Haftmittel aktiviert wird.

Grundsätzlich sind verschiedene Formen an Aktivierungsenergie denkbar, die durch die Aktivierungseinheit abgegeben werden. Beispielsweise kann die Aktivierungseinheit eine Spule zur induktiven Erwärmung des Aktivierungsabschnitts des Haftmittelbehältnisses aufweisen. Alternativ oder zusätzlich kann die Aktivierungsenergie ein Widerstandsheizelement zur Übertragung von Wärme zu dem Aktivierungsabschnitt aufweisen. Alternativ oder zusätzlich kann die Aktivierungseinheit einen Ultraschallerzeuger zum Beaufschlagen des Haftmittels mit Ultraschallwellen und/oder eine Mikrowellenerzeuger zum Beaufschlagen von Haftmittel mit Mikrowellen aufweisen. Die Ultraschallwellen oder Mikrowellen können durch den Aktivierungsabschnitt hindurch auf das Haftmittel einwirken und dieses aktivieren.

Beispielsweise könnte die Aktivierungseinheit Ultraschallwellen emittieren, wobei ein piezoelektrischer Kristall als "vertiefter Tassendeckel" ausgebildet ist. Ein solcher Deckel könnte also das Haftmittelbehältnis in Tassenform abdecken, wobei nur ein Teil der Aktivierungseinheit (nämlich der Teil im vertieften Deckel) in das Haftmittelbehältnis hineinragt, sich also innerhalb des Haftmittelbehältnisses befindet.

Die Vorrichtung dient zum Aktivieren und bevorzugt Zuführen von Haftmittel zu einem Beschichtungsmaterial oder dem Werkstück. Die Bearbeitungsvorrichtung kann eine Anleimmaschine, bevorzugt eine Kantenanleimmaschine, sein, die zum Anleimen von Beschichtungsmaterial an ein Werkstück, das bevorzugt aus Holz, Holzwerkstoffen, Kunststoffen oder dergleichen besteht, verwendet wird. Die Bearbeitungsvorrichtung kann des Weiteren eine Einrichtung zum Zuführen von Beschichtungsmaterial zu dem Werkstück aufweisen.

Die Bearbeitungsvorrichtung ist eingerichtet, Haftmittel zu dem Beschichtungsmaterial und/oder dem Werkstück zuzuführen.

Die Bearbeitungsvorrichtung kann ferner eine Einrichtung zum Zuführen von Beschichtungsmaterial zu dem Werkstück aufweisen, wobei die Bearbeitungsvorrichtung bevorzugt ferner eine Fügeeinrichtung zum Fügen des Beschichtungsmaterials an das Werkstück mittels des Haftmittels aufweist.

Weitere Merkmale und Vorteile der Erfindung werden anhand der nachfolgenden ausführlichen Beschreibung noch näher ersichtlich werden.

### Kurze Beschreibung der Zeichnungen

Figur 1 zeigt eine Vorrichtung in einer Querschnittsansicht.
Figur 2 zeigt ein tassenförmiges Haftmittelbehältnis in einer Perspektivdarstellung.
Figur 3 zeigt eine Aufnahme mit einem Kolben in einer Perspektivdarstellung.

### Ausführliche Beschreibung einer bevorzugten Ausführungsform

Eine bevorzugte Ausführungsform der vorliegenden Erfindung wird nachfolgend ausführlich unter Bezugnahme auf die begleitenden Zeichnungen beschrieben.

Figur 1 zeigt eine Vorrichtung 1 zum Aktivieren von Haftmittel 2. Die Vorrichtung 1 weist ein Haftmittelbehältnis 3 auf, in dem das Haftmittel 2 bevorratet ist. Des Weiteren weist die Vorrichtung 1 eine Aufnahme 4 zum Aufnehmen des Haftmittelbehältnisses 3 auf. Eine Aktivierungseinheit 5 zum Zuführen von Aktivierungsenergie zum Aktivieren bzw. Aufschmelzen des Haftmittels 2 oder zumindest eines Teils des Haftmittels 2 ist vorgesehen.

Bevorzugt ist die Vorrichtung 1 eine Aufschmelzvorrichtung, wobei bevorzugt die Aktivierung durch Aufschmelzen des Haftmittels 2 erfolgt.

Die Aufnahme 5 und das Haftmittelbehältnis 3 sind dabei derart angeordnet, dass das Haftmittelbehältnis 3 in der Aufnahme 5 auswechselbar bzw. lösbar aufgenommen ist. Die Aufnahme 5 kann also ein anderes Haftmittelbehältnis 3 aufnehmen, nachdem das vorherige Haftmittelbehältnis 3 entnommen worden ist. In einer bevorzugten nichtdargestellten Ausführungsform umfasst die Vorrichtung 1 neben der Aufnahme 4 ein Zwischenlager für ein aktuell nichtverwendetes Haftmittelbehältnis 3 oder für mehrere aktuell nicht verwendete Haftmittelbehältnisse 3, wobei diese bevorzugt jeweils unterschiedliche Haftmittel bevorraten.

Das Haftmittelbehältnis 3 ist derart eingerichtet, dass darin bevorratetes Haftmittel in dem Haftmittelbehältnis 3 aufgeschmolzen bzw. aktiviert werden kann. Dies bedeutet also insbesondere, dass das Haftmittelbehältnis 3 ein Material aufweist, mit dem die von der Aktivierungseinheit 5 zugeführte Aktivierungsenergie zu dem Haftmittel 2 vordringen kann bzw. von dem Haftmittelbehältnis 3 und/oder dem Haftmittel 2 absorbiert werden kann. Dem Fachmann sind die entsprechenden Materialien in Zusammenhang mit den verschiedenen Aktivierungsenergien geläufig, die nachfolgend genannt werden.

Das Haftmittelbehältnis 3 weist einen Aktivierungsabschnitt 15 auf, der bevorzugt und beispielsweise als Schmelzplatte realisiert sein kann, wobei über den Aktivierungsabschnitt 15 Aktivierungsenergie dem Haftmittel 2 von der Aktivierungseinheit 5 zugeführt werden kann. In Figur 1 ist der Aktivierungsabschnitt 15 benachbart zur Aktivierungseinheit 5 angeordnet. Bevorzugt ist die Aktivierungseinheit 5 unterhalb des Haftmittelbehältnisses 3 angeordnet.

Beispielsweise kann in der Aktivierungseinheit 5 eine Spule zur induktiven Erwärmung des Aktivierungsabschnitts 15 verwendet werden. In der in den Figuren gezeigten Ausführungsform weist die Aktivierungseinheit 5 ein Widerstandsheizelement auf, durch das Wärme zu dem Aktivierungsabschnitt 15 des Haftmittelbehältnisses 3 übertragen werden kann.

Alternativ kann die Aktivierungseinheit 5 einen Ultraschallerzeuger zur Beaufschlagen von Haftmittel mit Ultraschallwellen oder einen Mikrowellenerzeuger zum Beaufschlagen von Haftmittel mit Mikrowellen aufweisen.

Das Haftmittelbehältnis 3, die Aufnahme 4 und die Aktivierungseinheit 5 sind derart relativ zueinander angeordnet, dass die mit der Aktivierungseinheit 5 erzeugte Aktivierungsenergie dem in dem Haftmittelbehältnis 3 bevorrateten Haftmittel 2 während der Aufnahme des Haftmittelbehältnisses 3 in der Aufnahme 4 zuführbar ist, sodass das Haftmittel 2 in dem Haftmittelbehältnis 3 aufschmilzt.

Das Haftmittelbehältnis 2 weist des Weiteren eine Ausgabeöffnung 6 zum Ausgeben von aktiviertem Haftmittel 2 auf. Die Ausgabeöffnung 6 liegt bevorzugt im Aktivierungsabschnitt 15.

Das Haftmittelbehältnis 3 weist eine Öffnung 7 zum Einfüllen des Haftmittels 2 auf. Diese Öffnung 7 liegt der Ausgabeöffnung 6 bevorzugt im Wesentlichen gegenüber. Mit anderen Worten befinden sich die Öffnung 7 zum Einfüllen von Haftmittel 2 und die Ausgabeöffnung 6 bevorzugt an gegenüberliegenden Enden des Haftmittelbehältnisses 3.

Des Weiteren ist eine Fördereinrichtung 8 zum Befördern zumindest eines Teils des aktivierten Haftmittels 2 zur Ausgabeöffnung 6 hin vorgesehen. Die Fördereinrichtung 8 weist einen Antrieb auf, der einen Kolben 9 antreibt. Der Kolben 9 kann durch die Öffnung 7 des Haftmittelbehältnisses 3 eingreifen, sodass der Kolben 9 durch Bewegen in das Haftmittelbehältnis 2 hinein Haftmittel 2 zu der Ausgabeöffnung 6 befördern kann. Wie in Figur 1 mit dem Pfeil oben dargestellt, bewegt sich die Fördereinrichtung bzw. der Kolben 9 bevorzugt in Gravitationsrichtung, das heißt nach unten. Die Fördereinrichtung 8 dient also zum Befördern von Haftmittel 2 in die Richtung hin, in der sich die Ausgabeöffnung 6 befindet. Der Durchmesser des Kolbens 9 entspricht bevorzugt dem Durchmesser des Haftmittelbehältnisses 3. Mit anderen Worten kann der Kolben 9 in einer bevorzugten Ausführungsform die Öffnung 7 des Haftmittelbehältnisses 3 vollständig abdecken.

Aus Figur 1 ist des Weiteren ersichtlich, dass die Vorrichtung 1 eine Beabstandungseinheit 13, 14 aufweist, durch die das in der Aufnahme 4 aufgenommene Haftmittelbehältnis 3 von der Aktivierungseinheit 5 beabstandet werden kann. Dadurch, dass der Abstand durch Verschieben des Haftmittelbehältnisses entgegengesetzt zur Gravitationsrichtung vergrößert werden kann, kann ein Abstand zwischen dem Haftmittelbehältnis 3 bzw. dem Aktivierungsabschnitt 15 und der Aktivierungseinheit 5 herbeigeführt werden. Dies führt dazu, dass das Zuführen von Aktivierungsenergie zum Haftmittel 2 zumindest reduziert, bevorzugt im Wesentlichen vollständig unterbunden, wird. Die Beabstandungseinheit weist insbesondere Abstandsbolzen 13 und elastische Elemente 14 wie beispielsweise Federn auf, wobei eines der elastischen Elemente 14 jeweils eine entgegen der Gravitationsrichtung wirkende mechanische Kraft auf einen der Abstandsbolzen ausüben kann.

Die in Figur 1 zwischen der Aktivierungseinheit 5 und dem Aktivierungsabschnitt 15 verlaufenden vertikalen Pfeile unten im Bild deuten den Energieeintrag bzw. Wärmeeintrag an. In dieser Ausführungsform wird also die in der Aktivierungseinheit 5 erzeugte Wärme an den Aktivierungsabschnitt 15 (auch als Schmelzplatte bezeichnet) übertragen, wodurch sich wiederum das im Bereich des Aktivierungsabschnitts 15 befindliche Haftmittel 2 erwärmt und so vom festen in den flüssigen Zustand übergehen kann.

Figur 2 zeigt ein Haftmittelbehältnis 3, das als Tasse ausgebildet ist. Das Haftmittelbehältnis weist Seitenwände 12 auf, die einen Boden 15 der Tasse umgeben. Das Haftmittelbehältnis 3 weist einen Henkel sowie eine Öffnung 7 auf, die durch die Seitenwände 12 des Haftmittelbehältnisses definiert ist. Das Haftmittelbehältnis 3 kann also im Wesentlichen oben offen sein. Aus Figur 1 ist ersichtlich, dass sich die Ausgabeöffnung 6 im Boden 15 befindet.

Figur 3 zeigt die Aufnahme 4, die einen Bodenabschnitt 10 zum Aufnehmen des Bodens 15 des Haftmittelbehältnisses 3 und eine im Wesentlichen senkrecht zum Bodenabschnitt 10 verlaufende Wand 11 zum Aufnehmen zumindest eines Abschnitts der Seitenwände 12 des Haftmittelbehältnisses 3 aufweist. Der Bodenabschnitt 10 der Aufnahme 4 weist das Ausgabeloch 16 auf, das mit der Ausgabeöffnung 6 des Haftmittelbehältnisses korrespondiert, sodass durch die Ausgabeöffnung 6 und das Ausgabeloch 16 aktiviertes Haftmittel ausgegeben werden kann. Im Übrigen weist der Bodenabschnitt 10 der Aufnahme 4 Vertiefungen auf, in die die Beabstandungseinheit 13, 14 aufgenommen ist. Die Beabstandungseinheit weist bevorzugt mehrere (insb. vier) Teilbereiche auf, die gleichmäßig über den Bodenabschnitt 10 der Aufnahme bzw. den Aktivierungsabschnitt 15 des Haftmittelbehältnisses verteilt angeordnet sind.

Die Vorrichtung 1 kann zum Aktivieren und Zuführen von Haftmittel zu einem Beschichtungsmaterial oder einem Werkstück (nicht gezeigt) verwendet werden. Eine nichtgezeigte Einrichtung zum Zuführen von Beschichtungsmaterial zu dem Werkstück kann vorgesehen sein.

## Patentansprüche

1. Bearbeitungsvorrichtung, welche eine Anleimmaschine, bevorzugt eine Kantenanleimmaschine, zum Anleimen von Beschichtungsmaterial an ein Werkstück ist, das bevorzugt aus Holz, Holzwerkstoffen, Kunststoffen oder dergleichen besteht,
mit einer Vorrichtung (1) zum Aktivieren, bevorzugt Aufschmelzen, von Haftmittel (2), die eingerichtet ist, Haftmittel (2) zu dem Beschichtungsmaterial und/oder dem Werkstück zuzuführen und die aufweist:
zumindest ein Haftmittelbehältnis (3) zum Bevorraten von Haftmittel (2), und ferner
eine berührungslose Aktivierungseinheit (5) zum berührungslosen Zuführen von Aktivierungsenergie zum Haftmittel zum Aktivieren zumindest eines Teils des Haftmittels (2) aufweist, wobei bevorzugt ist, dass die Aktivierungseinheit (5) vollständig oder abschnittsweise außerhalb des Haftmittelbehältnisses (3) angeordnet ist,
wobei die Vorrichtung und das Haftmittelbehältnis derart eingerichtet sind, dass das Haftmittelbehältnis aus der Vorrichtung entnehmbar ist und
das Haftmittelbehältnis (3) zumindest eine Ausgabeöffnung (6) zum Ausgeben von aktiviertem Haftmittel aufweist, **dadurch gekennzeichnet, dass** die Vorrichtung eine Fördereinrichtung (8) zum Befördern von Haftmittel zur Ausgabeöffnung (6) hin aufweist.

2. Bearbeitungsvorrichtung nach Anspruch 1, wobei die Vorrichtung eine Aufnahme (4) zum Aufnehmen des Haftmittelbehältnisses aufweist, wobei
die Aufnahme (4) und das Haftmittelbehältnis (3) derart ausgestaltet sind, dass das Haftmittelbehältnis in der Aufnahme (4) lösbar, bevorzugt auswechselbar, aufnehmbar ist,
das Haftmittelbehältnis (3) derart eingerichtet ist, dass darin bevorratetes Haftmittel in dem Haftmittelbehältnis (3) aktiviert werden kann, und
das Haftmittelbehältnis (3), die Aufnahme (4) und Aktivierungseinheit (5) derart angeordnet sind, dass Aktivierungsenergie dem in dem Haftmittelbehältnis bevorrateten Haftmittel während der Aufnahme des Haftmittelbehältnisses in der Aufnahme über die Aktivierungseinheit zuführbar ist, sodass der zumindest eine Teil des Haftmittels im Haftmittelbehältnis (3) aktiviert wird.

3. Bearbeitungsvorrichtung nach Anspruch 1 oder 2, bei der das Haftmittelbehältnis (3) einen Aktivierungsabschnitt (15), bevorzugt eine Schmelzplatte, aufweist, über den/die Aktivierungsenergie dem Haftmittel von der Aktivierungseinheit (5) zuführbar ist und der/die mit Haftmittel während des Aktivierens in Kontakt ist, wobei der Aktivierungsabschnitt (15) und die Aktivierungseinheit (5) bevorzugt benachbart zueinander angeordnet sind.

4. Bearbeitungsvorrichtung nach einem der vorhergehenden Ansprüche, bei der die zumindest eine Ausgabeöffnung (6) im Aktivierungsabschnitt (15) liegt.

5. Bearbeitungsvorrichtung nach einem der vorhergehenden Ansprüche, bei der das Haftmittelbehältnis (3) eine Öffnung (7) zum Einfüllen von Haftmittel aufweist, die bevorzugt der Ausgabeöffnung (6) im Wesentlichen gegenüberliegt.

6. Bearbeitungsvorrichtung nach einem der vorhergehenden Ansprüche, bei der das Haftmittelbehältnis (3) im Wesentlichen als Tasse ausgebildet ist.

7. Bearbeitungsvorrichtung nach Anspruch 6, bei der ein Tassenboden der Tasse den Aktivierungsabschnitt (15) aufweist und bevorzugt der Aktivierungsabschnitt (15) die Ausgabeöffnung (6) aufweist.

8. Bearbeitungsvorrichtung nach einem der vorhergehenden Ansprüche, bei der die Fördereinrichtung (8) einen Antrieb und einen von dem Antrieb angetriebenen Kolben (9) aufweist.

9. Bearbeitungsvorrichtung nach den Ansprüchen 5 und 8, wobei die Vorrichtung derart ausgestaltet ist, dass der Kolben (9) in die Öffnung (7) des Haftmittelbehältnisses (3) eingreifen kann und der Kolben (9) durch Bewegen in das Haftmittelbehältnis (3) hinein Haftmittel zu der Ausgabeöffnung (6) befördern kann.

10. Bearbeitungsvorrichtung nach einem der vorhergehenden Ansprüche 2 bis 9, bei der die Aufnahme (4) einen Bodenabschnitt (10) zum Aufnehmen eines Bodens (15) des Haftmittelbehältnisses (3) und eine im Wesentlichen senkrecht zum Bodenabschnitt verlaufende Wand (11) zum Aufnehmen zumindest eines Abschnitts von Seitenwänden (12) des Haftmittelbehältnisses (3) aufweist
und/oder die Vorrichtung mehrere Haftmittelbehältnisse (3) zum Bevorraten von bevorzugt jeweils unterschiedlichen Haftmitteln aufweist, die im Wechsel in die Aufnahme (4) aufgenommen werden können,
und/oder die Vorrichtung eine Beabstandungseinheit (13, 14) zum derartigen Beabstanden des in der Aufnahme (4) aufgenommenen Haftmittelbehältnisses (3) von der Aktivierungseinheit (5) aufweist, dass das Zuführen von Aktivierungsenergie zum Haftmittel zumindest reduziert, bevorzugt im Wesentlichen vollständig unterbunden, wird.

11. Bearbeitungsvorrichtung nach einem der vorhergehenden Ansprüche, bei der die Aktivierungseinheit (5) zumindest eine Spule zur induktiven Erwärmung zumindest eines Aktivierungsabschnitts (15) des Haftmittelbehältnisses und/oder ein Widerstandsheizelement zur Übertragung von Wärme zu zumindest einem Aktivierungsabschnitt (15) des Haftmittelbehältnisses und/oder einen Ultraschallerzeuger zum Beaufschlagen von Haftmittel mit Ultraschallwellen und/oder einen Mikrowellenerzeuger zum Beaufschlagen von Haftmittel mit Mikrowellen aufweist.

12. Bearbeitungsvorrichtung nach einem der vorhergehenden Ansprüche, wobei die Bearbeitungsvorrichtung ferner eine Einrichtung zum Zuführen von Beschichtungsmaterial zu dem Werkstück aufweist,
wobei die Bearbeitungsvorrichtung bevorzugt ferner eine Fügeeinrichtung zum Fügen des Beschichtungsmaterials an das Werkstück mittels des Haftmittels aufweist.

13. Verfahren zum Aktivieren von Haftmittel (2), umfassend die Schritte:
Bevorraten des Haftmittels (2) in einem Haftmittelbehältnis (3) einer Bearbeitungsvorrichtung gemäß einem der vorhergehenden Ansprüche;
Erzeugen von Aktivierungsenergie, bevorzugt außerhalb des Haftmittelbehältnisses (3), durch die Aktivierungseinheit;
Berührungsloses Zuführen zumindest eines Teils der Aktivierungsenergie von der Aktivierungseinheit zu dem Haftmittel, wobei die Aktivierungseinheit und das Haftmittel frei von gegenseitiger Berührung sind; und
Aktivieren zumindest eines Teils des innerhalb des Haftmittelbehältnisses (3) befindlichen Haftmittels (2) durch die zugeführte Aktivierungsenergie.

## Claims

1. Machining device which is a gluing machine, preferably an edge gluing machine, for gluing coating material to a workpiece which preferably consists of wood, wood-based materials, plastics or the like,
with a device (1) for activating, preferably melting, adhesive material (2) which is configured to feed adhesive material (2) to the coating material and/or the workpiece and which comprises:
at least one adhesive material container (3) for storing adhesive material (2), and also
a contact-free activation unit (5) for the contact-free supply of activation energy to the adhesive material in order to activate at least a part of the adhesive material (2), wherein it is preferable that the activation unit (5) is arranged completely or partially outside of the adhesive material container (3),
wherein the device and the adhesive material container are configured such that the adhesive material container can be removed from the device and the adhesive material container (3) has at least one dispensing opening (6) for dispensing activated adhesive material, **characterised in that** the device has a conveying device (8) for conveying adhesive material to the dispensing opening (6).

2. Machining device according to claim 1, wherein the device has a receptacle (4) for receiving the adhesive material container, wherein
the receptacle (4) and the adhesive material container (3) are designed in such a way that the adhesive material container can be received detachably, preferably exchangeably, in the receptacle (4),
the adhesive material container (3) is configured in such a way that adhesive material stored therein can be activated in the adhesive material container (3), and
the adhesive material container (3), the receptacle (4) and activation unit (5) are arranged in such a way that activation energy can be supplied to the adhesive material stored in the adhesive material container via the activation unit while the adhesive material container is received in the receptacle, so that the at least one part of the adhesive material in the adhesive material container (3) is activated.

3. Machining device according to claim 1 or 2,
wherein the adhesive material container (3) has an activation section (15), preferably a melting plate, via which activation energy can be supplied to the adhesive material by the activation unit (5) and which is in contact with adhesive material during the activation, wherein the activation section (15) and the activation unit (5) are preferably arranged adjacent to one other.

4. Machining device according to one of the preceding claims, wherein the at least one dispensing opening (6) lies in the activation section (15).

5. Machining device according to one of the preceding claims, wherein the adhesive material container (3) has an opening (7) for filling adhesive material which is preferably arranged substantially opposite to the dispensing opening (6).

6. Machining device according to one of the preceding claims, wherein the adhesive material container (3) is substantially designed in the form of a cup.

7. Machining device according to claim 6, wherein a cup base of the cup contains the activation section (15) and preferably the activation section (15) contains the dispensing opening (6).

8. Machining device according to one of the preceding claims, wherein the conveying device (8) has a drive and a piston (9) driven by the drive.

9. Machining device according to the claims 5 and 8, wherein the device is designed in such a way that the piston (9) can engage in the opening (7) of the adhesive material container (3) and the piston (9) can transport adhesive material to the dispensing opening (6) by moving into the adhesive material container (3).

10. Machining device according to one of the preceding claims 2 to 9, wherein the receptacle (4) has a base section (10) for receiving a base (15) of the adhesive material container (3) and a wall (11), substantially perpendicular to the base section, for receiving at least a section of side walls (12) of the adhesive material container (3)
and/or the device has a plurality of adhesive material containers (3) for storing in each case preferably different adhesive materials which can be received alternatingly in the receptacle (4),
and/or the device has a spacing unit (13, 14) for spacing the adhesive material container (3) received in the receptacle (4) from the activation unit (5) in such a way that the supply of activation energy to the adhesive material is at least reduced, preferably substantially completely prevented.

11. Machining device according to one of the preceding claims, wherein the activation unit (5) has at least one coil for inductive heating of at least one activation section (15) of the adhesive material container and/or a resistance heating element for transmitting heat to at least one activation section (15) of the adhesive material container and/or an ultrasonic generator for applying ultrasonic waves to adhesive material and/or a microwave generator for applying microwaves to adhesive material.

12. Machining device according to one of the preceding claims, wherein the machining device further comprises a device for feeding coating material to the workpiece,
wherein the machining device preferably further comprises a joining device for joining the coating material to the workpiece by means of the adhesive material.

13. Method for activating adhesive material (2), comprising the steps:
storing the adhesive material (2) in an adhesive material container (3) of a machining device according to one of the preceding claims;
generating activation energy, preferably outside of the adhesive material container (3), by means of the activation unit;
contact-free supply of at least a part of the activation energy from the activation unit to the adhesive material, wherein the activation unit and the adhesive material are free of mutual contact; and
activating at least a part of the adhesive material (2) contained in the adhesive material container (3) by means of the supplied activation energy.

## Revendications

1. Dispositif d'usinage qui est une encolleuse, de préférence une encolleuse de chants, pour le collage de matériau de revêtement sur une pièce à usiner, qui consiste de préférence en du bois, des matériaux dérivés du bois, des matières plastiques ou similaires,
avec un dispositif (1) pour l'activation, de préférence la fusion, de liant (2) qui est conçu afin de fournir le liant (2) au matériau de revêtement et/ou à la pièce à usiner et qui présente :
au moins un récipient de liant (3) pour le stockage de liant (2), et en outre
une unité d'activation (5) sans contact pour la fourniture sans contact d'énergie d'activation au liant pour l'activation au moins d'une partie du liant (2), dans lequel il est préféré que l'unité d'activation (5) soit agencée complètement ou par sections en dehors du récipient de liant (3),
dans lequel le dispositif et le récipient de liant sont conçus de telle manière que le récipient de liant puisse être retiré du dispositif et le récipient de liant (3) présente au moins une ouverture de sortie (6) pour la sortie de liant activé, **caractérisé en ce que** le dispositif présente un dispositif de transport (8) pour le transport de liant vers l'ouverture de sortie (6).

2. Dispositif d'usinage selon la revendication 1, dans lequel le dispositif présente un logement (4) pour la réception du récipient de liant, dans lequel
le logement (4) et le récipient de liant (3) sont configurés de telle manière que le récipient de liant puisse être reçu dans le logement (4) de manière détachable, de préférence interchangeable,
le récipient de liant (3) est conçu de telle manière que du liant stocké dedans puisse être activé dans le récipient de liant (3), et
le récipient de liant (3), le logement (4) et l'unité d'activation (5) sont agencés de telle manière que de l'énergie d'activation puisse être fournie au liant stocké dans le récipient de liant pendant la réception du récipient de liant dans le logement par le biais de l'unité d'activation de sorte que l'au moins une partie du liant soit activée dans le récipient de liant (3).

3. Dispositif d'usinage selon la revendication 1 ou 2, pour lequel le récipient de liant (3) présente une section d'activation (15), de préférence une plaque de fusion, par le biais de laquelle section/plaque l'énergie d'activation peut être fournie au liant par l'unité d'activation (5) et la section/la plaque est en contact avec le liant pendant l'activation, dans lequel la section d'activation (15) et l'unité d'activation (5) sont agencées de préférence de manière contiguë l'une à l'autre.

4. Dispositif d'usinage selon l'une quelconque des revendications précédentes, pour lequel l'au moins une ouverture de sortie (6) se trouve dans la section d'activation (15).

5. Dispositif d'usinage selon l'une quelconque des revendications précédentes, pour lequel le récipient de liant (3) présente une ouverture (7) pour le remplissage de liant qui est sensiblement opposé de préférence à l'ouverture de sortie (6).

6. Dispositif d'usinage selon l'une quelconque des revendications précédentes, pour lequel le récipient de liant (3) est réalisé sensiblement sous forme de tasse.

7. Dispositif d'usinage selon la revendication 6, pour lequel un fond de tasse de la tasse présente la section d'activation (15) et de préférence la section d'activation (15) présente l'ouverture de sortie (6).

8. Dispositif d'usinage selon l'une quelconque des revendications précédentes, pour lequel le dispositif de transport (8) présente un entraînement et un piston (9) entraîné par l'entraînement.

9. Dispositif d'usinage selon les revendications 5 et 8, dans lequel le dispositif est configuré de telle manière que le piston (9) puisse venir en prise dans l'ouverture (7) du récipient de liant (3) et que le piston (9) puisse transporter du liant par déplacement dans le récipient de liant (3) vers l'ouverture de sortie (6).

10. Dispositif d'usinage selon l'une quelconque des revendications précédentes 2 à 9, pour lequel le logement (4) présente une section de fond (10) pour la réception d'un fond (15) du récipient de liant (3) et une paroi (11) s'étendant sensiblement perpendiculairement à la section de fond pour la réception au moins d'une section de parois latérales (12) du récipient de liant (3)
et/ou le dispositif présente plusieurs récipients de liant (3) pour le stockage de préférence de respectivement différents liants qui peuvent être reçus en alternance dans le logement (4),
et/ou le dispositif présente une unité d'espacement (13, 14) pour l'espacement tel du récipient de liant (3) reçu dans le logement (4) de l'unité d'activation (5), que la fourniture d'énergie d'activation au liant soit au moins réduite, de préférence sensiblement complètement supprimée.

11. Dispositif d'usinage selon l'une quelconque des revendications précédentes, pour lequel l'unité d'activation (5) présente au moins une bobine pour le chauffage par induction d'au moins une section d'activation (15) du récipient de liant et/ou un élément chauffant à résistance pour la transmission de chaleur à au moins une section d'activation (15) du récipient de liant et/ou un générateur d'ultrasons pour l'alimentation de liant en des ondes ultrasonores et/ou un générateur de micro-ondes pour l'alimentation de liant en micro-ondes.

12. Dispositif d'usinage selon l'une quelconque des revendications précédentes, dans lequel le dispositif d'usinage présente en outre un dispositif de fourniture de matériau de revêtement à la pièce à usiner,
dans lequel le dispositif d'usinage présente de préférence en outre un dispositif d'assemblage pour l'assemblage du matériau de revêtement à la pièce à usiner au moyen du liant.

13. Procédé d'activation de liant (2), comprenant les étapes suivantes :
le stockage du liant (2) dans un récipient de liant (3) d'un dispositif d'usinage selon l'une quelconque des revendications précédentes ;
la génération d'énergie d'activation, de préférence en dehors du récipient de liant (3), par l'unité d'activation ;
la fourniture sans contact au moins d'une partie de l'énergie d'activation de l'unité d'activation au liant, dans lequel l'unité d'activation et le liant sont exempts de contact mutuel ; et
l'activation au moins d'une partie du liant (2) se trouvant à l'intérieur du récipient de liant (3) par l'énergie d'activation fournie.
